# EUROPÄISCHE PATENTSCHRIFT

(11) **EP 0 486 714 B1**
(45) Veröffentlichungstag und Bekanntmachung des Hinweises auf die Patenterteilung: **06.04.1994**
(21) Anmeldenummer: 90122094.7
(22) Anmeldetag: 19.11.1990
(51) Int. Cl.: F21V 21/34

(54) **Lichtband**
Light track system
Rail pour appareils d'éclairage

(43) Veröffentlichungstag der Anmeldung: 27.05.1992
(73) Patentinhaber: SIEMENS AKTIENGESELLSCHAFT, 80333 München (DE)
(72) Erfinder: Brüggemann, Jürgen, W-8225 Traunreut (DE)

(56) Entgegenhaltungen:
- DE-A- 2 700 973
- DE-B- 1 022 692
- GB-A- 288 053
- US-A- 2 534 804
- US-A- 4 812 134

## Beschreibung

Die Erfindung bezieht sich auf ein Lichtband, bestehend aus einer Tragschiene mit Leuchteneinsätzen, bei dem die elektrische Verdrahtung fest in die Tragschiene eingebaut ist und die Leuchteneinsätze über Steckkupplungen mit der Verdrahtung verbindbar sind.

Von einem solchen Aufbau Gebrauch machende Lichtbänder sind beispielsweise durch die Literaturstelle DE-OS 21 04 707 bekannt. Die Durchgangsverdrahtung ist hier in Form von zueinander parallelen Leitern in Längsnuten der Tragschiene untergebracht. Die Leuchteneinsätze weisen ihrerseits Stecker mit federnden Kontaktelementen auf, die beim Einsetzen in die Tragschiene in die Längsnuten eingreifen und den gewünschten elektrischen Kontakt mit den Leitern herstellen.

Die Anwendung einer solchen Stromschienentechnik bei an Tragschienen zu befestigenden Leuchteneinsätzen ermöglicht in vorteilhafter Weise eine leichte und schnelle Montage von Lichtbändern. Die Herstellung der als Stromschienen gestalteten Tragschienen ist aber fertigungstechnisch relativ aufwendig, weil die in die Nuten einzubringenden Leiter ein Spezialprofil benötigen und, sofern das Tragschienenmaterial aus einem metallischen Werkstoff besteht, spezielle Isolationsmaßnahmen zwischen den Leitern und den sie aufnehmenden Nuten erforderlich sind.

Der Erfindung liegt die Aufgabe zugrunde, eine weitere Lösung für ein Lichtband anzugeben, das ebenfalls eine leichte und schnelle Montage der an der Tragschiene anzubringenden Leuchteneinsätze ermöglicht, jedoch ohne die fertigungstechnisch aufwendige Stromschienentechnik auskommt.

Diese Aufgabe wird gemäß der Erfindung durch die im Anspruch 1 angegebenen Merkmale gelöst.

Der Erfindung liegt die Erkenntnis zugrunde, daß die Verdrahtung auch nach Art einer Stromschiene aus in geringem Abstand nebeneinander angeordneten, isolierten Leitungsdrähten vorgenommen werden kann, die in Erstreckung der Tragschiene in frei wählbaren Abständen in an der Tragschiene befestigten Leitungshaltern fixiert sind, die zugleich die Funktion von Steckbuchsen übernehmen. Hierdurch wird Zwar der Zugriff auf die Durchgangsverdrahtung jeweils auf die Orte der Leitungshalter beschränkt. Wie die Praxis zeigt, kann diese Beschränkung aber hingenommen werden, da die Leuchteneinsätze weitgehend in ihren Abmessungen festliegen und es auch keine Schwierigkeiten bereitet, die Leitungshalter nach Ort und gegenseitigem Abstand am Boden der Tragschiene so anzuordnen, daß stets die gewünschte Zuordnung zu den Steckern der durch die Tragschiene aufzunehmenden Leuchteneinsätze gewährleistet ist.

Vorteilhafte Ausgestaltungen des Gegenstandes nach Anspruch 1 sind in den weiteren Ansprüchen 2 bis 8 angegeben.

Ein Ausführungsbeispiel der Erfindung wird im folgenden anhand der Zeichnung näher erläutert, dabei zeigt:
- Fig. 1: eine Tragschiene und einen Leuchteneinsatz in Explosionsdarstellung,
- Fig. 2: die Aufsicht auf einen Teil der Tragschiene nach Fig. 1 von unten,
- Fig. 3: eine Querschnittsdarstellung der Tragschiene nach Fig. 1 am Ort eines Leitungshalters,
- Fig. 4: die Ansicht eines stirnseitigen Fassungshalters eines Leuchteneinsatzes mit hierin integriertem Stecker,
- Fig. 5: eine mögliche Ausführungsform eines Lichtbandes mit verschiedenen Leuchteneinsätzen in Seitenansicht,
- Fig. 6: die Darstellung des Schnitts VI/VI des Lichtbandes nach Fig. 5,
- Fig. 7: die Darstellung des Schnitts VII/VII des Lichtbandes nach Fig. 5,
- Fig. 8: die Darstellung des Schnitts VIII/VIII des Lichtbandes nach Fig. 5,
- Fig. 9: die Darstellung des Schnitts IX/IX des Lichtbandes nach Fig. 5,
- Fig.10: die Darstellung des Schnitts X/X des Lichtbandes nach Fig.
- Fig.11: die Darstellung des Schnitts XI/XI des Lichtbandes nach Fig. 5.

Die Explosionsdarstellung nach Fig. 1 zeigt ein Stück einer Tragschiene 1 mit U-förmigem Profil, deren freie Schenkelenden einen nach innen gebogenen Rand 1.1 aufweisen. Der Boden der Tragschiene 1 hat in der Mitte eine nach innen gerichtete nutförmige Ausformung 1.2, auf der, wie insbesondere die Aufsicht auf die Tragschiene 1 von unten nach Fig. 2 zeigt, in Erstreckung der Tragschiene im Abstand a Leitungshalter 3 befestigt sind. Die Leitungshalter 3 sind Kunststoffplatten, die mit ihrer Unterseite am Tragschienenboden befestigt sind und an ihrer Oberseite in Erstreckung der Tragschiene 1 zueinander parallele Nuten 3.2 aufweisen. Der Querschnitt der Nuten 3.2 hat, ausgehend von der Nutoberseite, einen sich zum Nutboden hin trichterförmig verjüngenden Einfädelschacht 3.21, an den sich eine zum Einfädelschacht 3.21 hin offene kreisförmige Leitungsdrahtkammer 3.22 anschließt. Die Leitungshalter 3 dienen der Halterung von in Erstreckung der Tragschiene 1 in geringem Abstand parallel zueinander angeordneten, isolierten Leitungsdrähten 2. Diese werden von den Leitungsdrahtkammern 3.22 der Nuten 3.2 aufgenommen. Hierzu sind die Durchmesser der Leitungsdrahtkammern 3.22 der Nuten 3.2 dem Durchmesser der isolierten Leitungsdrähte 2 angepaßt. Um ein Verklemmen der isolierten Leitungsdrähte 2 in den Nuten 3.2 sicherzustellen, ist dabei die Breite der Öffnung im Querschnitt einer Nut 3.2 zwischen dem Einfädelschacht 3.21 und der Leitungsdrahtkammer 3.22 etwas kleiner als der Durchmesser der isolierten Leitungsdrähte 2 gewählt.

Wie Fig. 2 noch erkennen läßt, ist bei den Leitungsdrähten 2 jeweils im Mittenbereich der Leitungsdrahtkammern 3.22 durch Abtrennen der Isolation ein isolationsfreier Drahtabschnitt 2.1 geschaffen. Hierdurch wird es möglich, mit dem Leitungshalter 3 zugleich die Funktion der Steckbuchse einer aus Stecker und Steckbuchse bestehenden Steckkupplung zu verwirklichen.

Die beispielsweise an einer Decke oder an Aufhängern zu befestigende Tragschiene 1 mit U-förmigem Profil ermöglicht die Aufnahme von Leuchteneinsätzen 4. In Fig. 1 ist der dort gezeigte Leuchteneinsatz 4 ein Gehäuse 5 mit stirnseitigen Fassungshaltern 6, deren Fassungen 6.1 die Aufnahme einer Leuchtstofflampe ermöglichen. Die Leuchtstofflampe ist dabei außerhalb des Gehäuses 5 angeordnet. Das Gehäuse 5 nimmt neben der üblichen Verdrahtung noch den Stecker 7 auf, der auf seiten der Tragschiene 1 außer drei federnden Kontaktelementen 7.2, beispielsweise Druckkontaktstiften, seitlich eine Zentrierbuchse 7.1 aufweist. Beim Einsetzen der Leuchteneinheit 4 in die Tragschiene 1 greift zunächst der dem Stecker 7 des Leuchteneinsatzes 4 zugeordnete Leitungshalter 3 der Tragschiene mit seinem seitlich angebrachten Zentrierstift 3.1 in die steckerseitige Zentrierbuchse 7.1 ein. Im eingesetzten Zustand der Leuchteneinheit 4 in die Tragschiene 1 greifen weiterhin die federnden Kontaktelemente 7.2 des Steckers 7 in die ihnen zugeordneten Nuten 3.2 des Leitungshalters 3 ein und stellen beim Aufdrücken auf oder Andrücken an die isolationsfreien Drahtabschnittte 2.1 den gewünschten elektrischen Kontakt her. Anstelle des Steckers 7 in der Leuchteneinheit 4 nach Fig. 1, der hier ein selbständiges Bauteil darstellt, kann der Stecker auch integraler Bestandteil eines Bauteils der Leuchteneinheit 4 sein. Eine solche Variante zeigt die Fig. 4 in einer Seitenansicht eines stirnseitigen Fassungshalters 60, bei dem der Stecker 70 mit seinen federnden Kontkatelementen 70.2 fußseitig in den Fassungshalter 60 integriert ist. Bei Verwendung von Fassungshaltern nach Fig. 4 bei Leuchteneinsätzen 4 entsprechend Fig. 1 muß dann lediglich der einem Stecker 70 zugeordnete Leitungshalter 3 in Fig. 1 entweder nach links verschoben werden oder aber, sofern der gegenseitige Abstand a der Leitungshalter 3 gleich dem gegenseitigen Abstand der Fassungshalter 60 beim Leuchteneinsatz gewählt ist, der Leuchteneinsatz nach Fig. 4 nach rechts verschoben in die Tragschiene 1 eingesetzt werden. Zweckmäßig beträgt der gegenseitige Abstand a der Leitungshalter 3 307 mm. Bei diesem Abstand können die meisten für solche Lichtbänder gängigen Leuchteneinheiten aufgrund ihrer Abmessungen in beliebiger Reihenfolge in die Tragschiene 1 eingesetzt werden.

Fig. 5 zeigt ein Ausführungsbeispiel für eine mit verschiedenen Leuchteneinsätzen versehene Tragschiene 1. Von links nach rechts betrachtet, ist mit 44 eine durch eine Duluxlampe 44.2 verwirklichte Leuchteneinneit, mit 43 ein schwenkbarer Strahler, mit 40.0 eine Leuchteneinheit in Form einer Langfeldleuchte mit Reflektor 40.3, mit 42 eine Leuchteneinheit mit einer Glühlampe 42.2, mit 40 eine Leuchteneinheit mit einer oder zwei freistrahlenden Leuchtstofflampen 12 und mit 41 eine leuchteneinheit mit ebenfalls zwei freistrahlenden Leuchtenstofflampen 12 bezeichnet. Leerabschnitte der Tragschiene 1 am Lichtband nach Fig. 5 werden mit einfachen Abdeckungen 8.1 versehen.

Der Schnitt VI/VI im Bereich der Leuchteneinheit 40 des Lichtbandes nach Fig. 5 ist in Fig. 6 angegeben. Der Leuchteneinsatz 40 ist mit Hilfe eines Einsatzdeckels 8 an den Rändern 1.1 der Tragschiene 1 befestigt. Der Einsatzdeckel 8 enthält ein Vorschaltgerät 11, an dessen Oberseite der Stecker 71 befestigt ist. Der Stecker 71 und der die Steckbuchse darstellende Leitungshalter 30 der Tragschiene 1 unterscheiden sich vom Leitungshalter 3 bzw. Stecker 7 nach Fig. 1 im wesentlichen dadurch, daß hier der Zentrierstift 71.1 auf seiten des Steckers 71 und die dem Zentrierstift 71.1 zugeordnete Zentrierbuchse 30.1 auf seiten des Leitungshalters 30 vorgesehen sind. Der Fassungshalter 40.1 ist wiederum für eine Leuchtstofflampe 12 gestaltet, wie der Fassungshalter am Leuchteneinsatz 4 nach Fig. 1. In unterbrochener Linie ist ein weiterer Fassungshalter 40.2 angedeutet, der für die Aufnahme von zwei parallel zueinander angeordneten Leuchtstofflampen 12 ausgelegt ist.

Der Schnitt VII/VII im Bereich des Leuchteneinsatzes 40.0 des Lichtbandes nach Fig. 5, siehe Fig. 7, unterscheidet sich vom Leuchteneinsatz 40 lediglich dadurch, daß am Einsatzdeckel 8 ein die Fassungshalter 40.1 bzw. 40.2 mit der Leuchtstofflampe 12 aufnehmender Reflektor 40.3 vorgesehen ist.

Den Schnitt VIII/VIII im Bereich des Leuchteneinsatzes 41 des Lichtbandes nach Fig. 5 zeigt Fig. 8. Der Leuchteneinsatz 41 unterscheidet sich vom Leuchteneinsatz 40 lediglich durch die Form des Fassungshalter 41.1. Der Fassungshalter 41.1 ist ebenfalls für zwei zueinander parallele Leuchtstofflampen 12 ausgelegt, die hierbei jedoch nicht unterhalb der Tragschiene 1, sondern zu ihren beiden Seiten angeordnet sind.

Der Schnitt IX/IX im Bereich des Leuchteneinsatzes 43 des Lichtbandes nach Fig. 5 ist in Fig. 9 angegeben. Der Leuchteneinsatz 43 ist hierbei ein Strahler, der über eine stabförmige Strahlerhalterung 10 mit seinem Fußteil 9 in die Tragschiene 1 eingreift. Das Fußteil 9 ist am Einsatzdeckel 8 befestigt, der seinerseits an den Rändern 1.1 der Tragschiene 1 verankert ist. Der Stecker 71 ist am oberen Ende des Fußteils 9 befestigt.

Den Schnitt X/X im Bereich des Leuchteneinsatzes 44 des Lichtbandes nach Fig. 5 zeigt Fig. 10. Der Fassungshalter 44.1 der Duluxlampe 44.2 ist am Einsatzdeckel 8 befestigt, auf dem auf der Innenseite wiederum das Vorschaltgerät 11 mit dem Stecker 71 angeordnet ist.

Den Schnitt XI/XI im Bereich dse Leuchteneinsatz 42 des Lichtbandes nach Fig. 5 zeigt schließlich noch Fig. 11. Die Lampenfassung 42.1 der Glühlampe 42.2 ist hier ebenfalls am Einsatzdeckel 8 gehaltert. Der Stecker 70 ist hier integraler Bestandteil der Lampenfassung 42.1. Von einem Zentrierstift ist hier abgesehen.

## Patentansprüche

1. Lichtband, bestehend aus einer Tragschiene (1) mit Leuchteneinsätzen, (4, 40, 40.0, 41, 42, 43, 44) bei dem die elektrische Verdrahtung fest in die Tragschiene (1) eingebaut ist und die Leuchteneinsatze (4, 40, 40.0, 41, 42, 43, 44) über Steckkupplungen mit der Verdrahtung verbindbar sind,
**dadurch gekennzeichnet,**
daß die Verdrahtung nach Art einer Stromschiene eine Durchgangsverdrahtung aus in geringem Abstand nebeneinander angeordneten, isolierten Leitungsdrähten (2) ist, die in Erstreckung der Tragschiene (1) in frei wählbaren Abständen in an der Tragschiene (1) befestigten Leitungshaltern (3, 30) fixiert sind,
daß die Leitungshalter (3, 30) zugleich die Funktion der Steckbuchse einer aus Steckbuchse und Stecker (7, 70, 71) bestehenden Steckkupplung haben und hierzu die Leitungsdrähte (2) innerhalb jedes Leitungshalters (3, 30) einen isolationsfreien Drahtabschnitt (2.1) aufweisen und
daß die an den Leuchteneinsätzen (4, 40, 40.0, 41, 42, 43, 44) auf seiten der Tragschiene (1) vorgesehenen Stecker (7, 70, 71) beim Anbringen der Leuchteneinsätze (4, 40, 40.0, 41, 42, 43, 44) an der Tragschiene (1) über federnde Kontaktelemente (7.2, 70.2) eine gut leitende Verbindung mit den Leitungsdrähten (2) in den Leitungshaltern (3, 30) und zwar im Bereich ihrer blanken Drahtabschnitte (2.1) herstellen.

2. Lichtband nach Anspruch 1,
**dadurch gekennzeichnet,**
daß die Steckkupplungen aus jeweils einem eine Steckbuchse darstellenden Leitungshalter (3, 30) auf seiten der Tragschiene (1) und einem Stecker (7, 70, 71) auf seiten eines Leuchteneinsatzes (4, 40, 40.0, 41, 42, 43, 44) mit einer ihrer gegenseitigen Führung beim Zusammenstecken dienenden Zentriervorrichtung (7.1, 30.1; 3.1, 71.1) versehen sind.

3. Lichtband nach Anspruch 2,
**dadurch gekennzeichnet,**
daß die Zentriervorrichtung aus einer Zentrierbuchse (7.1, 30.1) und einem darin geführten Zentrierstift (3.1, 71.1) besteht.

4. Lichtband nach einem der vorhergehenden Ansprüche,
**dadurch gekennzeichnet,**
daß ein Leitungshalter (3, 30) als ein an der Tragschiene (1) befestigtes, plattenförmiges Teil aus nichtleitendem Material, insbesondere Kunststoff, ausgebildet ist, das den Leuchteneinsätzen (4, 40, 40.0, 41, 42, 43, 44) zugekehrt zur Aufnahme der Leitungsdrähte (2) eine entsprechende Anzahl von zueinander parallel ausgerichteten Nuten (3.2) aufweist,
daß der Querschnitt der Nuten (3.2), ausgehend von der Nutoberseite einen sich zum Nutboden hin trichterförmig verjüngenden Einfädelschacht (3.21) aufweist, an den sich eine zum Einfädelschacht (3.21) hin offene, kreisförmige, dem Durchmesser der isolierten Leitungsdrähte (2) angepaßte Leitungsdrahtkammer (3.22) anschließt und
daß die Breite der Übergangsstelle zwischen Einfädelschacht (3.21) und Leitungsdrahtkammer (3.22) etwas kleiner als der Durchmesser der isolierten Leitungsdrähte (2) gewählt ist.

5. Lichtband nach einem der vorhergehenden Ansprüche,
**dadurch gekennzeichnet,**
daß die Tragschiene (1) ein U-Profil aufweist, das die Leuchteneinsätze (4, 40, 40.0, 41, 42, 43, 44) in sich aufnimmt.

6. Lichtband nach einem der vorhergehenden Ansprüche,
**dadurch gekennzeichnet,**
daß Leerabschnitte der Tragschiene (1) mit einer Abdeckung (8.1) versehen sind.

7. Lichtband nach einem der vorhergehenden Ansprüche,
**dadurch gekennzeichnet,**
daß die Stecker (7, 70, 71) der Leuchteneinsätze (4, 40, 40.0, 41, 42, 43, 44) entweder mit geeigneten Halterungen versehene, eigenständige Bauteile oder aber integraler Bestandteil von Bauteilen, beispielsweise von Fassungshaltern (60), Vorschaltgeräten (11) und Fußteilen (9) von Strahlerhalterungen (10), sind.

8. Lichtband nach einem der vorhergehenden Ansprüche,
**dadurch gekennzeichnet,**
daß der gegenseitige Abstand (a) der Leitungshalter (3, 30) 307 mm beträgt.

## Claims

1. Light track system, comprising a carrier rail (1) with light inserts (4, 40, 40.0, 41, 42, 43, 44), in which system the electrical wiring is fixedly built into the carrier rail (1) and the light inserts (4, 40, 40.0, 41, 42, 43, 44) are connectable to the wiring via plug connections, characterized in that the wiring is, in the manner of a busbar, a through wiring comprising insulated line wires (2), which are disposed at a small spacing alongside one another and which are fixed within the extent of the carrier rail (1) at freely selectable spacings in line holders (3, 30) secured to the carrier rail (1), in that the line holders (3, 30) at the same time have the function of the socket of a plug connection comprising socket and plug (7, 70, 71) and to this end the line wires (2) exhibit an uninsulated wire portion (2.1) within each line holder (3, 30), and in that the plugs (7, 70, 71) provided on the light inserts (4, 40, 40.0, 41, 42, 43, 44) on the sides of the carrier rail (1), on fitting the light inserts (4, 40, 40.0, 41, 42, 43, 44) to the carrier rail (1), produce, via resilient contact elements (7.2, 70.2), a connection of high conductivity with the line wires (2) in the line holders (3, 30) and specifically in the region of their exposed wire portions (2.1).

2. Light track system according to Claim 1, characterized in that the plug connections comprising a respective line holder (3, 30) representing a socket on the carrier rail (1) side and a plug (7, 70, 71) on a light insert (4, 40, 40.0, 41, 42, 43, 44) side are provided with a centring device (7.1, 30.1; 3.1, 71.1) employed for their mutual guidance in the course of assembly.

3. Light track system according to Claim 2, characterized in that the centring device comprises a centring bush (7.1, 30.1) and a centring pin (3.1, 71.1) guided therein.

4. Light track system according to one of the preceding claims, characterized in that a line holder (3, 30) is designed as a plate-shaped part of non-conductive material, in particular plastic, which part is secured to the carrier rail (1) and exhibits, facing the light inserts (4, 40, 40.0, 41, 42, 43, 44), to receive the line wires (2), a corresponding number of grooves (3.2) aligned parallel to one another, in that the cross-section of the grooves (3.2), proceeding from the groove surface, exhibits a threading-in shaft (3.21), which tapers in the manner of a funnel towards the groove floor and adjoining which there is disposed a line wire chamber (3.22) which is circular and which is open towards the threading-in shaft (3.21) and which is adapted to the diameter of the insulated line wires (2) and in that the width of the transition between threading-in shaft (3.21) and line wire chamber (3.22) is selected to be somewhat smaller than the diameter of the insulated line wires (2).

5. Light track system according to one of the preceding claims, characterized in that the carrier rail (1) exhibits a U-profile, which receives in itself the light inserts (4, 40, 40.0, 41, 42, 43, 44).

6. Light track system according to one of the preceding claims, characterized in that empty portions of the carrier rail (1) are provided with a covering bracket (8.1).

7. Light track system according to one of the preceding claims, characterized in that the plugs (7, 70, 71) of the light inserts (4, 40, 40.0, 41, 42, 43, 44) are either independent components provided with appropriate retaining devices or alternatively an integral component of structural parts, for example of mounting retaining devices (60), ballasts (11) and foot sections (9) of radiant emitter retaining devices (10).

8. Light track system according to one of the preceding claims, characterized in that the mutual spacing (a) of the line holders (3, 30) is approximately 307 mm.

## Revendications

1. Rampe lumineuse, constituée par un rail de support (1) possédant des inserts de lampes (4, 40, 40.0, 41, 42, 43, 44), et dans laquelle le câblage électrique est inséré de façon fixe dans le rail de support (1) et les inserts de lampes (4, 40, 40.0, 41, 42, 43, 44) peuvent être réunis au câblage au moyen de connecteurs,
caractérisée par le fait
que le câblage est, à la manière d'un rail conducteur, un câblage traversant, constitué par des conducteurs de lignes isolés (2), qui sont disposés à une faible distance les uns des autres et qui sont fixés sur l'étendue du rail de support (1), à des distances pouvant être choisies librement, dans des supports de ligne (3, 30) fixés au rail de support (1), que les supports de ligne (3, 30) ont simultanément le rôle de la douille d'enfichage d'un connecteur constitué par une douille d'enfichage et une fiche mâle (7, 70, 71) et, à cet effet, les fils (2) de la ligne possèdent, à l'intérieur de chaque support de ligne (3, 30), une section de fil (2.1), dont l'isolant est enlevé, et
que les fiches mâles (7, 70, 71) prévues sur les inserts de lampes (4, 40, 40.0, 41, 42, 43, 44) du côté du rail de support (1) établissent, lors du montage des inserts de lampes (4, 40, 40.0, 41, 42, 43, 44) sur le rail de support (1), et ce par l'intermédiaire d'éléments de contact élastiques (7.2, 70.2), une bonne liaison conductrice avec les fils de ligne (2) situés dans les supports de ligne (3, 3), et ce dans la zone de leur section de fil dénudée (2.1).

2. Rampe lumineuse suivant la revendication 1, caractérisée par le fait que les connecteurs sont constitués respectivement par un support de ligne (3, 30) représentant une douille d'enfichage, du côté du rail de support (1), et par une fiche mâle (7, 70, 71) située du côté d'un insert de lampe (4, 40, 40.0, 41, 42, 43, 44) sont équipés d'un dispositif de centrage qui est utilisé pour son guidage réciproque lors de l'enfichage.

3. Rampe lumineuse suivant la revendication 2, caractérisée par le fait que le dispositif de centrage est constitué par une tige de centrage (3.1, 71.1) guidée dans une douille de centrage (7.1, 30.1).

4. Rampe lumineuse suivant l'une des revendications précédentes, caractérisée par le fait qu'un support de ligne (3, 30) est une partie en forme de plaque, fixée au rail de support (1) et réalisée en un matériau non conducteur, notamment une matière plastique, qui possède, du côté des inserts de lampe (4, 40, 40.0, 41, 42, 43, 44), un nombre correspondant d'encoches (3.2) parallèles entre elles, qui servent à recevoir les fils de ligne (2),
que la section transversale des encoches (3.2) possède, à partir de la face supérieure des encoches, un logement d'enfilage (3.21), qui se rétrécit en forme d'entonnoir en direction du fond des encoches et auquel se raccorde une chambre circulaire (3.22) servant à loger le fil de ligne et qui s'ouvre en direction du logement d'enfilage (3.21) et est adaptée au diamètre des fils de ligne isolés (2), et que la largeur de la zone de jonction entre le logement d'enfilage (3.21) et la chambre (3.22) des fils de ligne est choisie inférieure au diamètre des fils de ligne isolés (2).

5. Rampe lumineuse suivant l'une des revendications précédentes, caractérisée par le fait que le rail de support (1) possède un profil en U, qui loge en lui les inserts de lampes (4, 40, 40.0, 41, 42, 43, 44).

6. Rampe lumineuse suivant l'une des revendications précédentes, caractérisée par le fait que les sections vides du rail de support (1) sont pourvues d'un revêtement (8.1).

7. Rampe lumineuse suivant l'une des revendications précédentes, caractérisée par le fait que les fiches mâles (70, 71) situées du côté des inserts de lampes (4, 40, 40.0, 41, 42, 43, 44) sont des composants indépendants pourvus de dispositifs de fixation appropriés, ou font partie intégrante de composants, par exemple de dispositifs (60) de retenue de douilles, de ballasts (11) et d'éléments de pied (9) de dispositifs de fixation de lampe.

8. Rampe lumineuse suivant l'une des revendications précédentes, caractérisée par le fait que la distance réciproque (a) entre les supports de ligne (3, 30) est égale à 307 mm.
